# EUROPÄISCHE PATENTSCHRIFT

(11) **EP 3 722 019 B1**
(45) Veröffentlichungstag und Bekanntmachung des Hinweises auf die Patenterteilung: **07.06.2023**
(21) Anmeldenummer: 19168429.9
(22) Anmeldetag: 10.04.2019
(51) Int. Cl.: B21D 37/14, B21J 13/08, B23Q 3/155, B30B 15/02

(54) **WERKZEUGEINBAUHILFE**
TOOL INSERTION AID
AIDE AU MONTAGE D'OUTIL

(43) Veröffentlichungstag der Anmeldung: 14.10.2020
(73) Patentinhaber: Feintool International Holding AG, 3250 Lyss (CH)
(72) Erfinder: Stämpfli, Marc, 3250 LYSS (CH)
(74) Vertreter: Cohausz Hannig Borkowski Wißgott

(56) Entgegenhaltungen:
- CN-A- 101 722 674
- CN-A- 106 607 671
- DE-C1- 19 850 999
- DE-T5-112015 004 660
- DE-U1-202010 003 703
- GB-A- 1 472 819
- US-A- 3 368 479
- US-A- 4 395 944
- US-A- 4 614 108
- US-A- 5 113 684

## Beschreibung

Die Erfindung betrifft eine Werkzeugeinbauhilfe für den Einbau eines Werkzeuges in eine Presse, insbesondere eine Feinschneidpresse gemäß dem Oberbegriff von Anspruch 1.

Solche Werkzeugeinbauhilfen sind im Stand der Technik grundsätzlich bekannt, z.B. aus den Publikationen US 4 395 944 A und CN 101 722 674 A. Sie dienen dazu, ein Werkzeug einer Presse mittels einer Werkzeugwechselplatte, in oder an der das Werkzeug befestigt ist, in eine Presse zu transferieren, insbesondere auf den Pressentisch bzw. die Aufspannplatte der Presse, um so das Werkzeug in der Presse in Betrieb zu nehmen. Z.B. ist dies vorgesehen, wenn ein bisheriges Werkzeug abgenutzt ist und gegen ein neues Werkzeug ersetzt werden muss.

Aufgrund der erheblichen Gewichte der Werkzeuge und der Werkzeugwechselplatte kann ein solcher Wechsel nicht rein manuell vorgenommen werden. Vielmehr erfolgt ein Transfer einer Werkzeugwechselplatte aus einem Bereich vor der Presse in die Presse hinein mittels einer Antriebsvorrichtung, insbesondere einer motorischen Antriebvorrichtung, die das Verschieben der Werkzeugwechselplatte in einer horizontalen Ebene in die Presse hinein vornimmt.

Gemäß dem bisherigen Stand der Technik sind Antriebsvorrichtungen für den Transfer der Werkzeugwechselplatte separate Einheiten, die teuer sind und viel Platz im Bereich vor der Presse beanspruchen. Z.B. können solche Antriebsvorrichtungen als motorisch angetriebene Schubgliederketten ausgebildet sein, die eine Schubkraft auf die Werkzeugwechselplatte ausüben, um dieser in die Presse, insbesondere auf deren Aufspannplatte zu verschieben.

Es ist vor diesem geschilderten Hintergrund eine Aufgabe der Erfindung, eine Werkzeugeinbauhilfe bereitzustellen, die günstiger konstruiert sein kann und weniger Raum, bevorzugt gar keinen Extraraum in einem Bereich vor der Presse beansprucht und deren Werkzeugwechselplatte zunächst frei beweglich ist.

Diese Aufgabe wird mit einer Werkzeugeinbauhilfe der eingangs genannten Art gelöst, die eine Haltekonsole umfasst, die am Ständer / Gestell einer Presse befestigbar ist und die weiterhin eine Werkzeugwechselplatte umfasst, in oder an der ein zu wechselndes Werkzeug befestigbar ist, insbesondere in deren Ausnehmung ein zu wechselndes Werkzeug einsetzbar ist, wobei die Werkzeugwechselplatte auf ein Aufnahmeelement der Haltekonsole auflegbar ist und die durch die kennzeichnenden Merkmale des Anspruches 1 weitergebildet ist.

Hier kann es vorgesehen sein, dass das Aufnahmeelement mit einem die Werkzeugwechselplatte tragenden Bereich in derselben Ebene angeordnet ist, wie die Aufnahmeebene der Aufspannplatte der Presse, auf die das Werkzeug mit der Werkzeugwechselplatte transferiert werden soll. So kann erfindungsgemäß nach der Befestigung der Haltekonsole an der Presse die Werkzeugwechselplatte von dem Aufnahmeelement in die Richtung und auf die Aufspannplatte der Presse überführt werden.

Erfindungsgemäß ist es weiterhin vorgesehen, dass in der Werkzeugwechselplatte eine Antriebsvorrichtung, insbesondere eine motorisch oder manuell antreibbare Antriebsvorrichtung angeordnet ist, mit der die Werkzeugwechselplatte auf dem Aufnahmeelement verschiebbar ist, insbesondere in Richtung zum Ständer / Gestell transportierbar ist, bevorzugt von dem Aufnahmeelement auf die Aufspannplatte des Ständers / Gestell überführbar ist.

Weiterhin ist es gemäß der Erfindung vorgesehen, dass die Antriebsvorrichtung der Werkzeugwechselplatte wenigstens ein angetriebenes erstes Antriebselement umfasst, und das Aufnahmeelement wenigstens ein nicht angetriebenes zweites Antriebselement umfasst, die zur Verschiebung der Werkzeugwechselplatte wirkverbunden sind. Obwohl das zweite Antriebselement selbst nicht angetrieben ist, um die Werkzeugwechselplatte zu bewegen wird es als Antriebselement bezeichnet, weil es einen Teil des kinematischen Antriebsstrangs darstellt, der zur Bewegung der Werkzeugwechselplatte zum Einsatz kommt. Das wenigstens eine zweite Antriebselement ist somit ein passives Element, das während der Bewegung der Werkzeugwechselplatte selbst in Ruhe, also ortsfest ist.

Es ist ein wesentlicher Unterschied der Erfindung gegenüber dem Stand der Technik, dass der Antrieb für die Bewegung der Werkzeugwechselplatte nicht separat von der Werkzeugwechselplatte ist, sondern bei der Erfindung eine Antriebsvorrichtung in die Werkzeugwechselplatte integriert ist. Mittels dieser Antriebsvorrichtung kann das genannte wenigstens eine erste Antriebselement gegenüber dem Aufnahmeelement angetrieben werden, insbesondere direkt, wenn z.B. die Antriebsvorrichtung der Werkzeugwechselplatte einen Motor bereits umfasst oder zumindest indirekt, wenn ein Motor z.B. nicht in der Werkzeugwechselplatte integriert, sondern extern zu dieser ist.

In letzterem Fall kann ein indirekter Antrieb z.B. so erfolgen, dass von einem externen Motor oder auch einem manuell betätigten Element, z.B. über ein Kupplungselement an der Werkzeugwechselplatte eine antreibende Kraft oder ein antreibendes Drehmoment in die Werkzeugwechselplatte übertragen wird, wobei die Antriebsvorrichtung der Werkzeugwechselplatte vorgesehen ist, die Kraft oder das Drehmoment auf das wenigstens eine erste angetriebene Antriebselement zu übertragen. Die Antriebsvorrichtung der Werkzeugwechselplatte kann somit als ein Kraft- oder Drehmomentübertragungssystem, z.B. als ein Getriebe ausgebildet sein zur Kraft- oder Drehmomentübertragung zwischen dem Kupplungselement und dem wenigstens einen ersten Antriebselement.

Die Wirkverbindung zwischen dem wenigstens einen angetriebenen ersten Antriebselement und dem nicht angetriebenen wenigstens einen zweiten Antriebselement an dem Aufnahmeelement bewirkt eine Kraft- oder Drehmomentübertragung zwischen der Werkzeugwechselplatte und dem Aufnahmeelement, so dass durch diese Übertragung die Werkzeugwechselplatte relativ zu dem zur Presse ruhenden Aufnahmeelement bewegt werden kann. Durch die zumindest teilweise Integration der Antriebsvorrichtung, also ggfs. bis auf den Motor oder ein manuelles Betätigungselement, in die Werkzeugwechselplatte reduzieren sich die Anforderungen für den benötigten Bauraum für eine Antriebsvorrichtung vor der Presse.

Darüber hinaus reduziert sich der Aufwand für die Kraftübertragung zwischen der Antriebsvorrichtung und der Werkzeugwechselplatte, da die dafür nötigen Komponenten, insbesondere Getriebekomponenten in der Werkzeugwechselplatte enthalten sind. Insbesondere muss ein Motor zum Antrieb der Werkzeugwechselplatte nicht ortsfest zur Presse angeordnet werden, da sich bei der Erfindung die für den Antrieb wirkende Kraft zwischen der Werkzeugwechselplatte und dem Aufnahmeelement entfaltet, welches seinerseits mit der Presse verbunden ist. Die antreibenden Kräfte wirken somit faktisch direkt zwischen der Werkzeugwechselplatte und der Presse. Somit kann ein Motor auch mit der Werkzeugwechselplatte mitbewegt werden.

Gemäß der Erfindung ist es vorgesehen, dass das wenigstens eine nicht angetriebene zweite Antriebselement aus einer Ruheposition in eine Arbeitsposition bringbar ist, wobei das wenigstens eine zweite Antriebselement nur in der Arbeitsposition mit dem wenigstens einen ersten Antriebselement wirkverbunden ist.

Ruhe- und Arbeitsposition sind Positionen, die das wenigstens eine zweite Antriebselement am Aufnahmeelement einnimmt. Zwischen den beiden Positionen kann das Antriebselementmittels einer rotatorischen Bewegung relativ zum Aufnahmeelement überführt werden. Da in der Ruheposition keine Wirkverbindung zwischen dem wenigstens einen ersten und zweiten Antriebselement vorliegt, kann diese Ruheposition z.B. dafür vorgesehen sein, die Werkzeugwechselplatte auf das Aufnahmeelement aufzulegen, wobei es hiernach zunächst frei auf dem Aufnahmeelement verschieblich ist, insbesondere in horizontaler Richtung.

Wird das wenigstens eine zweite nicht angetriebene Antriebselement aus der Ruheposition in die Arbeitsposition überführt, so entsteht hierbei die Wirkverbindung zwischen dem wenigstens einen ersten und zweiten Antriebselement, insbesondere gelangen diese hierbei miteinander in Eingriff. Die Werkzeugwechselplatte ist hiernach nicht mehr frei verschieblich, jedoch nun mit seiner integrierten Antriebsvorrichtung verschiebbar in Richtung zur Presse und weg von der Presse.

Die Erfindung kann in einer bevorzugten Weiterbildung vorsehen, dass an der Werkzeugwechselplatte bezüglich der Verschieberichtung, insbesondere der Richtung zur Presse wenigstens ein angetriebenes vorderes erstes Antriebselement und wenigstens ein angetriebenes hinteres erstes Antriebselement angeordnet ist, wobei vorderes und hinteres erstes Antriebselement synchron angetrieben sind. Vorderes und hinteres erstes Antriebselement sind beide Teil der Antriebvorrichtung der Werkzeugwechselplatte. Hierdurch kann die Kraft oder ein Drehmoment zur Bewegung der Werkzeugwechselplatte an wenigstens zwei in der Verschieberichtung beabstandete angetriebene erste Antriebelemente auf ein nicht angetriebenes zweites Antriebelement übertragen werden, insbesondere, was die Kraftübertragung auf mehrere Stellen gleichmäßig verteilt.

Dies bietet den Vorteil, dass in einer Weiterbildung es vorgesehen sein kann, dass in einem ersten Verschiebebereich, insbesondere anfänglichen Verschiebebereich, das wenigstens eine vordere und das wenigstens eine hintere erste Antriebelement gleichzeitig mit demselben zweiten Antriebselement wirkverbunden sind und in einem zweiten, auf den ersten in Verschieberichtung nachfolgenden Verschiebebereich nur das wenigstens eine hintere erste Antriebselement mit dem zweiten Antriebselement wirkverbunden ist. Während des Transfers der Werkzeugwechselplatte, kann sich somit das wenigstens eine vordere erste Antriebselement aus dem Eingriff mit dem zweiten Antriebselement lösen, wobei der Antrieb weiterhin über das wenigstens eine hintere erste Antriebselement gewährleistet wird. Es kommt somit nicht zu einer Kraftunterbrechung, obwohl sich die Werkzeugwechselplatte aus dem Aufnahmeelement herausbewegt.

Besonders vorteilhaft ist es, wenn im zweiten Verschiebebereich das wenigstens eine vordere erste Antriebselement mit wenigstens einem dritten nicht angetriebenen Antriebselement an der Presse in Wirkverbindung bringbar ist, insbesondere bei Befestigung der Werkzeugeinbauhilfe an einer Presse mit wenigstens einem dritten nicht angetriebenen Antriebselement der Presse in Wirkverbindung steht.

Das vordere erste Antriebselement löst sich somit während des Transfers zur Presse aus dem Eingriff mit dem zweiten Antriebselement und gelangt mit einem dritten nicht angetriebenen Antriebselement der Presse in Wirkverbindung, insbesondere während das wenigstens eine hintere erste Antriebelement kontinuierlich mit dem zweiten Antriebelement wirkverbunden ist.

Weiter bevorzugt ist es, wenn in einem dritten Verschiebebereich, der in Verschieberichtung auf den zweiten Verschiebereich folgt das wenigstens eine vordere und hintere erste Antriebselement keine Wirkverbindung zu dem wenigstens einen zweiten Antriebselement aufweisen, insbesondere in dem dritten Verschiebebereich bei Befestigung der Werkzeugeinbauhilfe an einer Presse das wenigstens eine vordere und hintere erste Antriebselement gleichzeitig mit wenigstens einem dritten nicht angetriebenen Antriebselement an der Presse in Wirkverbindung stehen.

Die Werkzeugwechselplatte fährt somit vom Aufnahmeelement in die Presse hinein, wobei die antreibende Kraft sich zunächst nur am Aufnahmeelement abstützt, dann gleichzeitig am Aufnahmeelement und der Presse und sich letztendlich nur an der Presse abstützt.

Bevorzugt kann es die Erfindung vorsehen, dass an der Werkzeugwechselplatte an jeder der beiden sich gegenüberliegenden, parallel zur Verschieberichtung verlaufenden Seitenwänden jeweils wenigstens ein vorderes und wenigstens ein hinteres erstes Antriebselement angeordnet ist, insbesondere die mit wenigstens einem entlang der jeweiligen Seitenwand am Aufnahmeelement angeordneten jeweiligen zweiten Antriebelement zur Verschiebung wirkverbunden sind.

So kann die Werkzeugwechselplatte besonders gut verkippungsfrei in der gewünschten Verschieberichtung bewegt werden.

Die Erfindung sieht vor, dass das wenigstens eine erste Antriebselement, insbesondere das wenigstens eine vordere und hintere erste Antriebselement als angetriebenes Zahnrad ausgebildet ist und das wenigstens eine zweite, insbesondere auch das dritte Antriebselement als damit kämmend in Eingriff stehende Zahnstange ausgebildet ist.

In einer möglichen Konstruktion weist somit das Aufnahmeelement zwei sich gegenüberliegende Zahnstangen als zweite nicht angetriebene Antriebselemente auf, zwischen denen die Werkzeugwechselplatte angeordnet ist, wobei in einer jeweiligen Seitenwand der Werkzeugwechselplatte, die jeweils einer Zahnstange gegenüberliegt, zur Zahnstange vorspringende und mit dieser kämmende vordere und hintere Zahnräder als jeweiliges erstes angeriebenes Antriebselement vorgesehen sind. Die antreibenden Kräfte werden somit an wenigstens vier Punkten von der Werkzeugwechselplatte nach außen übertragen, zunächst nur auf das Aufnahmeelement, dann auf Aufnahmeelement und die Presse und hiernach nur auf die Presse. In der Presse sind sich gegenüberliegend Zahnstangen als jeweiliges drittes Antriebselement so angeordnet, dass die Zahnstangen von dritten und zweiten Antriebselement miteinander fluchtend ausgerichtet sind und zahnsynchron positioniert sind.

Die jeweilige Zahnstange des zweiten Antriebselementes ist dabei erfindungsgemäß um eine parallel zur Verschieberichtung und parallel zur Zahnstangenerstreckung liegende Drehachse aus der Ruheposition in die Arbeitsposition verschwenkbar sein.

Die angetriebenen vorderen und hinteren Zahnräder der ersten Antriebselemente an den beiden Seitenwänden der Werkzeugwechselplatte sind weiter bevorzugt jeweils auf einer gemeinsamen ersten Antriebswelle befestigt, und jede erste Antriebswelle ist an deren in Verschieberichtung hinteren Ende mit einer jeweiligen dazu senkrecht liegenden zweiten Antriebswelle gekoppelt, insbesondere über Kegelzahnräder. Über ein drehbares Kupplungselement, das an einer senkrecht zu den Seitenwänden liegenden Stirnwand der Werkzeugwechselplatte angeordnet ist, kann eine manuell oder motorisch erzeugte Drehbewegung auf die zweiten Antriebswellen übertragen werden, insbesondere über ein Getriebe, wie z.B. ein Winkelgetriebe oder Schneckengetriebe. Mit einem an dem Kupplungselement befestigten Motor oder auch einer Handkurbel kann eine Drehung aller wenigstens vier Zahnräder bewirkt werden, die in Verschieberichtung vorne und hinten jeweils an einer jeweiligen Seitenwand der Werkzeugwechselplatte angeordnet sind.

Das Aufnahmeelement kann an Tragstützen der Haltekonsole gelenkig befestigt sein. Um die Haltekonsole an einer Presse zu befestigen, kann das Aufnahmeelement z.B. aus einer zunächst parallelen Lage zwischen zwei bevorzugt vertikalen Tragstützen um 90 Grad verschwenkt werden und hiernach fixiert werden, z.B. durch Fixierstreben, die sich jeweils zwischen dem unteren Ende der Tragstütze und dem von der Presse abgewandten Ende des Aufnahmeelementes erstrecken.

An dem zur Presse weisenden Ende des Aufnahmeelements kann dieses Befestigungselemente aufweisen, insbesondere die in Richtung zur Presse vorspringen und die in korrespondierenden Befestigungselemente der Presse eingreifen können.

Eine bevorzugte Ausführung wird anhand der Figuren näher erläutert. Alle Figuren zeigen dieselbe Ausführung der Erfindung in verschiedenen Ansichten, so dass die Figuren nachfolgend insgesamt gemeinschaftlich beschrieben werden. Hierbei zeigen:
- Figur 1a:: in perspektivischer Ansicht die Werkzeugeinbauhilfe an einer Presse mit der Werkzeugwechselplatte in einer Anfangsposition
- Figur 1b:: in perspektivischer Ansicht die Werkzeugeinbauhilfe an einer Presse mit der Werkzeugwechselplatte in einer Übergangsposition
- Figur 1c:: in perspektivischer Ansicht die Werkzeugeinbauhilfe an einer Presse mit der Werkzeugwechselplatte in der Endposition
- Figur 2:: Seitenansichten der Werkzeugeinbauhilfe an einer Presse mit der Werkzeugwechselplatte in einer Anfangsposition
- Figur 3a:: die Werkzeugwechselplatte ohne Werkzeug
- Figur 3b:: die Werkzeugwechselplatte mit Werkzeug.

Gezeigt ist eine Werkzeugeinbauhilfe 1 für eine Presse 2, die hier zusammen mit einem Teil der Presse 2 gezeigt ist.

Die Werkzeugeinbauhilfe 1 umfasst zwei vertikale Tragstützen 1b, an deren oberen Ende ein Aufnahmeelement 1a gelenkig befestigt ist, so dass das Aufnahmeelement 1a in die hier gezeigte horizontale Position aufgeklappt werden kann. Mit den Fixierstreben 1c wird die horizontale Ausrichtung des Aufnahmeelementes 1a gesichert. Aus dem Aufnahmeelement 1a, den Tragstützen 1b und den Fixierstreben 1c wird eine Haltekonsole 1 gebildet.

Die beiden vertikalen Tragstützen 1b der Haltekonsole 1 sind fest mit dem Pressenständer 2 verbunden. Mit den beiden Exzenterbolzen 1g, über welche die Fixierstreben 1c an deren unteren Ende mit den Tragstützen 1b verbunden sind, kann die Aufnahmeebene 1e ausgerichtet werden. Hiernach ist die Aufnahmeebene 1e zur Ebene des Pressentisches bzw. der Aufspannplatte 2a fluchtend. Die Aufnahmeebene 1e ist hierbei die Ebene, welche die Rollen 1f des Aufnahmeelementes 1a in den oberen Positionen tangiert. Auf diesen Rollen 1f kann eine Werkzeugwechselplatte 3 in Richtung zur Presse 2 bewegt werden.

Die Werkzeugwechselplatte 3 hat in der gezeigten Ausführung der Figuren 1a bis 3a eine Ausnehmung 3c an oder über der ein Werkzeug befestigbar ist, welches in diesen Figuren nicht dargestellt ist. Figur 3b zeigt beispielhaft die Ausführung eines möglichen Werkzeuges 3d, welches an der Werkzeugwechselplatte 3 befestigt ist und zusammen mit dieser in die Presse hineinbewegt und aus dieser herausbewegt werden kann.

In den beiden Seitenwänden 3a der Werkzeugwechselplatte 3 sind jeweils zwei Zahnräder angeordnet, wobei das Zahnrad 6a mit Bezug auf die zur Presse weisende Verschieberichtung vorne angeordnet ist und das Zahnrad 6b hinten. Die Zahnräder 6a und 6b in jeder der beiden Seitenwände 3a bilden somit vordere und hintere erste angetriebene Antriebselemente. Diese sind synchron angetrieben durch die Wellen 6c und 6d, die mittels des Kupplungselementes 10 auf der von der Presse 2 abgewandten Stirnseite 3b, in Rotation versetzt werden können. Dazu kann an dem Kupplungselement z.B. eine Handkurbel oder ein Motor angesetzt werden. Das Kupplungselement 10 weist ein Getriebe 6f auf, das die beiden zur Stirnwand parallelen Wellen 6d in Rotation versetzt, die wiederum über Kegelgetriebe in den Ecken der Werkzeugwechselplatte 3 die Wellen 6c antreiben.

Parallel zu den Seitenwänden 3a verlaufen jeweilige Zahnstangen 7, die an dem Aufnahmeelement 1a angeordnet sind und dort zwischen einer Ruheposition und einer Arbeitsposition um die Drehachsen 9 verschwenkt werden können. In der Arbeitsposition kämmen die Zahnräder 6 in den Zahnstangen 7.

Durch Rotation der Welle im Kupplungselement 10 können somit die Zahnräder 6 alle synchron in Rotation versetzt werden, so dass diese in den Zahnstangen 7 in Richtung zur Presse vor oder auch zurückfahren können und hierbei die Werkzeugwechselplatte 3 vor oder zurückbewegen.

Bei einer Bewegung in Richtung zur Presse kommen ab einer bestimmten Bewegungsweite die vorderen Zahnräder 6a außer Eingriff mit den jeweiligen Zahnstangen 7, wobei aber die hinteren Zahnräder 6b in Eingriff bleiben und für den Vorschub sorgen. Hiernach gelangen die vorderen Zahnräder 6a in Eingriff mit den Zahnstangen 8 an der Presse 2 oberhalb der Aufspannplatte 2a, so dass die Antriebskraft oder das Antriebsdrehmoment direkt auf die Presse übertragen wird. Die zugehörige Position der Werkzeugwechselplatte ist in der Figur 1b gezeigt.

Anschließend gelangen die hinteren Zahnräder 6b außer Eingriff mit den Zahnstangen 7, wobei der weitere Antrieb sodann alleinig über die vorderen Zahnräder 6a erfolgt die bereits in den Zahnstangen 8 kämmen. Hiernach kommen auch die hinteren Zahnräder 6b in Eingriff mit den Zahnstangen 8. Die dann erreichte Endposition ist in der Figur 1c gezeigt.

Der beschriebene Transfer eines nicht gezeigten Werkzeuges mit der Werkzeugwechselplatte 3 kann in umgekehrter Richtung und Weise ebenso erfolgen.

Erkennbar ist in den Figuren, dass außer dem Raum für die Haltekonsole aus Tragstützen 1b, Aufnahmeelement 1a und den Fixierstreben 1c kein weiterer Raum für eine Antriebseinheit benötigt wird. Ein Motor kann z.B. in einfacher Ausführung als Akkuschrauber ausgebildet sein oder Druckluftmotor mit faktisch keiner Bauraumanforderung. Ein Motor kann auch als 2-kanalig abgesicherter Antrieb ausgebildet sein.

Die Erfindung ist somit gegenüber dem Stand der Technik sehr kleinbauend und günstig zu realisieren, da die wesentlichen Komponenten der Antriebsvorrichtung in die Werkzeugwechselplatte bereits integriert sind und die antreibenden Kräfte / Drehmomente direkt zwischen der Werkzeugwechselplatte und dem Aufnahmeelement bzw. der Presse wirken und keine externe Abstützung benötigen. Darüber hinaus kann das Aufnahmeelement 1a platzsparend an das Pressengestell 2 geklappt werden, wenn es nicht benötigt wird.

## Patentansprüche

1. Werkzeugeinbauhilfe für den Einbau eines Werkzeuges (3d) in eine Presse, insbesondere Feinschneidpresse umfassend:
a. eine Haltekonsole (1), die am Ständer / Gestell (2) einer Presse befestigbar ist,
b. eine Werkzeugwechselplatte (3), in oder an der ein zu wechselndes Werkzeug (3d) befestigbar ist, wobei die Werkzeugwechselplatte (3) auf ein Aufnahmeelement (1a) der Haltekonsole (1) auflegbar ist,
c. wobei in der Werkzeugwechselplatte (3) eine Antriebsvorrichtung (4) angeordnet ist, mit der die Werkzeugwechselplatte (3) auf dem Aufnahmeelement (1a) verschiebbar ist,
d. wobei die Antriebsvorrichtung (4) der Werkzeugwechselplatte (3) wenigstens ein angetriebenes erstes Antriebselement (6) umfasst und das Aufnahmeelement (1a) wenigstens ein nicht angetriebenes zweites Antriebselement (7) umfasst, die zur Verschiebung der Werkzeugwechselplatte (3) wirkverbunden sind,
e. wobei das wenigstens eine erste Antriebselement (6a) als angetriebenes Zahnrad ausgebildet ist und das wenigstens eine zweite Antriebselement (7) als damit kämmend in Eingriff stehende Zahnstange ausgebildet ist,
**dadurch gekennzeichnet, dass**
f. die Zahnstange des zweiten Antriebselementes (7) um eine parallel zur Verschieberichtung und parallel zur Zahnstangenerstreckung liegende Drehachse (9) aus einer Ruheposition in eine Arbeitsposition verschwenkbar ist und das wenigstens eine zweite Antriebselement (7) nur in der Arbeitsposition mit dem wenigstens einen ersten Antriebselement (6) wirkverbunden ist.

2. Werkzeugeinbauhilfe nach Anspruch 1, **dadurch gekennzeichnet, dass** an der Werkzeugwechselplatte (3) bezüglich der Verschieberichtung wenigstens ein angetriebenes vorderes erstes Antriebselement (6a) und wenigstens ein angetriebenes hinteres erstes Antriebselement (6b) angeordnet ist, wobei vorderes und hinteres Antriebselement (6a, 6b) synchron angetrieben sind und das wenigstens eine vordere und hintere erste Antriebselement (6a, 6b) als angetriebenes Zahnrad ausgebildet ist und das wenigstens eine zweite Antriebselement (7) als damit kämmend in Eingriff stehende Zahnstange ausgebildet ist.

3. Werkzeugeinbauhilfe nach Anspruch 2, **dadurch gekennzeichnet, dass** in einem ersten Verschiebebereich, insbesondere anfänglichen Verschiebebereich, das wenigstens eine vordere (6a) und das wenigstens eine hintere (6b) Antriebelement gleichzeitig mit demselben zweiten Antriebselement (7) wirkverbunden sind und in einem zweiten, auf den ersten in Verschieberichtung nachfolgenden Verschiebebereich nur das wenigstens eine hintere (6b) erste Antriebselement mit dem zweiten Antriebselement (7) wirkverbunden ist.

4. Werkzeugeinbauhilfe nach Anspruch 3, **dadurch gekennzeichnet, dass** in einem dritten Verschiebebereich, der in Verschieberichtung auf den zweiten Verschiebereich folgt das wenigstens eine vordere und hintere erste Antriebselement (6a, 6b) keine Wirkverbindung zu dem wenigstens einen zweiten Antriebselement (7) aufweisen.

5. Werkzeugeinbauhilfe nach einem der vorherigen Ansprüche, **dadurch gekennzeichnet, dass** an der Werkzeugwechselplatte (3) an jeder der beiden sich gegenüberliegenden, parallel zur Verschieberichtung verlaufenden Seitenwänden (3a) wenigstens ein vorderes und wenigstens ein hinteres erstes Antriebselement (6a, 6b) angeordnet ist, insbesondere die mit wenigstens einem entlang der jeweiligen Seitenwand (3a) am Aufnahmeelement (1a) angeordneten jeweiligen zweiten Antriebelement (7) zur Verschiebung wirkverbunden sind.

6. Werkzeugeinbauhilfe nach einem der vorherigen Ansprüche und Anspruch 2, **dadurch gekennzeichnet, dass** die angetriebenen vorderen und hinteren Zahnräder der ersten Antriebselemente (6a, 6b) jeweils auf einer gemeinsamen ersten Antriebswelle (6c) befestigt sind, und jede erste Antriebswelle (6c) an deren in Verschieberichtung hinteren Ende (6c') mit einer jeweiligen dazu senkrecht liegenden zweiten Antriebswelle (6d) gekoppelt ist, insbesondere über Kegelzahnräder (6e).

7. Werkzeugeinbauhilfe nach Anspruch 6, **dadurch gekennzeichnet, dass** über ein drehbares Kupplungselement (10), dass an einer senkrecht zu den Seitenwänden (3a) liegenden Stirnwand (3b) der Werkzeugwechselplatte (3) angeordnet ist, eine manuell oder motorisch erzeugte Drehbewegung auf die zweiten Antriebswellen (6d) übertragbar ist, insbesondere über ein Getriebe (6f).

8. Werkzeugeinbauhilfe nach einem der vorherigen Ansprüche, **dadurch gekennzeichnet, dass** das Aufnahmeelement (1a) an Tragstützen (1b) der Haltekonsole (1) gelenkig befestigt ist.

## Claims

1. Tool fitting aid for fitting a tool (3d) in a press, in particular a fine blanking press, comprising:
a. a retaining bracket (1) which is able to be fastened to a column/frame (2) of a press,
b. a tool changing plate (3) in or on which a tool (3d) to be changed is able to be fastened, wherein the tool changing plate (3) is able to be placed on a receiving element (1a) of the retaining bracket (1),
c. wherein a drive device (4) with which the tool changing plate (3) is able to be displaced on the receiving element (1a) is arranged in the tool changing plate (3),
d. wherein the drive device (4) of the tool changing plate (3) comprises at least one driven first drive element (6) and the receiving element (1a) comprises at least one non-driven second drive element (7), which are operatively connected in order to displace the tool changing plate (3),
e. wherein the at least one first drive element (6a) is in the form of a driven gear and the at least one second drive element (7) is in the form of a rack engaging therewith by meshing,
**characterized in that**
f. the rack of the second drive element (7) is pivotable from a rest position into a working position about an axis of rotation (9) lying parallel to the displacement direction and parallel to the rack extent, and the at least one second drive element (7) is operatively connected to the at least one first drive element (6) only in the working position.

2. Tool fitting aid according to Claim 1, **characterized in that** at least one driven front first drive element (6a) and at least one driven rear first element (6b) are arranged on the tool changing plate (3) with regard to the displacement direction, wherein the front and rear drive elements (6a, 6b) are driven synchronously and the at least one front and at least one rear first drive element (6a, 6b) are in the form of a driven gear and the at least one second drive element (7) is in the form of a rack engaging therewith by meshing.

3. Tool fitting aid according to Claim 2, **characterized in that**, in a first displacement region, in particular an initial displacement region, the at least one front (6a) and the at least one rear (6b) drive element are operatively connected simultaneously to the same second drive element (7) and in a second displacement region following the first in the displacement direction, only the at least one rear (6b) first drive element is operatively connected to the second drive element (7) .

4. Tool fitting aid according to Claim 3, **characterized in that**, in a third displacement region, which follows the second displacement region in the displacement direction, the at least one front and at least one rear first drive element (6a, 6b) are not operatively connected to the at least one second drive element (7).

5. Tool fitting aid according to any of the preceding claims, **characterized in that** at least one front and at least one rear first drive element (6a, 6b) is arranged on the tool changing plate (3) on each of the two opposite side walls (3a) that extend parallel to the displacement direction, said at least one front and at least one rear first drive element in particular being operatively connected to at least one respective second drive element (7), arranged on the receiving element (1a) along the respective side wall (3a), for displacement.

6. Tool fitting aid according to any of the preceding claims and Claim 2, **characterized in that** the driven front and rear gears of the first drive elements (6a, 6b) are each fastened to a common first drive shaft (6c), and each first drive shaft (6c) is coupled, at its rear end (6c') in the displacement direction to a respective second drive shaft (6d) lying perpendicularly thereto, in particular via bevel gears (6e).

7. Tool fitting aid according to Claim 6, **characterized in that**, via a rotatable coupling element (10) which is arranged on an end wall (3b), lying perpendicularly to the side walls (3a), of the tool changing plate (3), a rotary movement generated manually or by a motor is able to be transmitted to the second drive shafts (6d), in particular via a gear mechanism (6f).

8. Tool fitting aid according to any of the preceding claims, **characterized in that** the receiving element (1a) is fastened in an articulated manner to bearing supports (1b) of the retaining bracket (1).

## Revendications

1. Aide au montage d'outil pour le montage d'un outil (3d) dans une presse, en particulier une presse de découpage fin comprenant :
a. une console de retenue (1) qui peut être fixée à l'ossature/au bâti (2) d'une presse,
b. une plaque de changement d'outil (3), dans ou à laquelle un outil (3d) devant être changé peut être fixé, la plaque de changement d'outil (3) pouvant être placée sur un élément de réception (1a) de la console de retenue (1),
c. un dispositif d'entraînement (4) étant disposé dans la plaque de changement d'outil (3), dispositif à l'aide duquel la plaque de changement d'outil (3) peut être déplacée sur l'élément de réception (1a),
d. le dispositif d'entraînement (4) de la plaque de changement d'outil (3) comprenant au moins un premier élément d'entraînement (6) entraîné et l'élément de réception (1a) comprenant au moins un deuxième élément d'entraînement (7) non entraîné, lesquels sont reliés fonctionnellement pour le déplacement de la plaque de changement d'outil (3),
e. l'au moins un premier élément d'entraînement (6a) étant réalisé sous forme de roue dentée entraînée et l'au moins un deuxième élément d'entraînement (7) étant réalisé sous forme de crémaillère en prise par engrènement avec celle-ci,
**caractérisée en ce que**
f. la crémaillère du deuxième élément d'entraînement (7) peut être pivotée d'une position de repos à une position de travail autour d'un axe de rotation (9) situé parallèlement à la direction de déplacement et parallèlement à l'étendue de la crémaillère et l'au moins un deuxième élément d'entraînement (7) n'est relié fonctionnellement à l'au moins un premier élément d'entraînement (6) que dans la position de travail.

2. Aide au montage d'outil selon la revendication 1, **caractérisée en ce qu'**au moins un premier élément d'entraînement avant (6a) entraîné et au moins un premier élément d'entraînement arrière (6b) entraîné, par rapport à la direction de déplacement, sont disposés sur la plaque de changement d'outil (3), les éléments d'entraînement avant et arrière (6a, 6b) étant entraînés de manière synchrone et l'au moins un premier élément d'entraînement avant et l'au moins un premier élément d'entraînement arrière (6a, 6b) étant réalisés sous forme de roue dentée entraînée et l'au moins un deuxième élément d'entraînement (7) étant réalisé sous forme de crémaillère en prise par engrènement avec ceux-ci.

3. Aide au montage d'outil selon la revendication 2, **caractérisée en ce que** dans une première région de déplacement, en particulier dans une région de déplacement initiale, l'au moins un élément d'entraînement avant (6a) et l'au moins un élément d'entraînement arrière (6b) sont reliés fonctionnellement simultanément au même deuxième élément d'entraînement (7) et, dans une deuxième région de déplacement suivant la première région de déplacement dans la direction de déplacement, seulement l'au moins un premier élément d'entraînement arrière (6b) est relié fonctionnellement au deuxième élément d'entraînement (7) .

4. Aide au montage d'outil selon la revendication 3, **caractérisée en ce que**, dans une troisième région de déplacement qui suit la deuxième région de déplacement dans la direction de déplacement, l'au moins un premier élément d'entraînement avant et l'au moins un premier élément d'entraînement arrière (6a, 6b) ne présentent aucune liaison fonctionnelle par rapport à l'au moins un deuxième élément d'entraînement (7).

5. Aide au montage d'outil selon l'une des revendications précédentes, **caractérisée en ce qu'**au moins un premier élément d'entraînement avant et au moins un premier élément d'entraînement arrière (6a, 6b) sont disposés sur la plaque de changement d'outil (3) sur chacune des deux parois latérales (3a) se faisant face et s'étendant parallèlement à la direction de déplacement, lesquels sont en particulier reliés fonctionnellement à au moins un deuxième élément d'entraînement (7) respectif disposé le long de la paroi latérale (3a) respective sur l'élément de réception (1a), pour le déplacement.

6. Aide au montage d'outil selon l'une des revendications précédentes et la revendication 2, **caractérisée en ce que** les roues dentées avant et arrière entraînées des premiers éléments d'entraînement (6a, 6b) sont fixées respectivement sur un premier arbre d'entraînement (6c) commun, et chaque premier arbre d'entraînement (6c) est, à son extrémité (6c') arrière dans la direction déplacement, accouplé à un deuxième arbre d'entraînement (6d) respectif situé perpendiculairement à celui-ci, en particulier par le biais de roues dentées coniques (6e).

7. Aide au montage d'outil selon la revendication 6, **caractérisée en ce que**, par le biais d'un élément d'accouplement rotatif (10), qui est disposé sur une paroi frontale (3b), située perpendiculairement aux parois latérales (3a), de la plaque de changement d'outil (3), un mouvement de rotation produit manuellement ou par un moteur peut être transmis aux deuxièmes arbres d'entraînement (6d), en particulier par le biais d'une transmission (6f).

8. Aide au montage d'outil selon l'une des revendications précédentes, **caractérisée en ce que** l'élément de réception (1a) est fixé de manière articulée à des montants de support (1b) de la console de retenue (1) .
